# DEMANDE DE BREVET EUROPEEN

(11) **EP 0 623 509 A1**
(43) Date de publication de la demande: **09.11.1994**
(21) Numéro de dépôt: 94810246.2
(22) Date de dépôt: 02.05.1994
(51) Int. Cl.: B65B 5/12, B65D 85/60

(54) **Procédé de réalisation d'un emballage et emballage réalisé selon ce procédé**

(30) Priorité: 03.05.1993 FR 9305420
(71) Demandeur: DEMAUREX ROBOTIQUE ET MICROTECHNIQUE S.A., CH-1032 Romanel-sur-Lausanne (CH)
(72) Inventeur: Demaurex, Marc-Olivier, CH-1093 La Conversion-sur-Lutry (CH)
(74) Mandataire: Nithardt, Roland

(57) **Abrégé**

Ce dispositif comporte un poinçon (20) mobile ayant un profil (20a) déterminé et une matrice (21) ayant un profil (21a) complémentaire à celui du poinçon. Le procédé consiste à fixer de manière amovible des coupelles individuelles (22) sur un support de base (23) en réalisant une empreinte en trois dimensions par un emboutissage simultané de chaque coupelle et du support au moyen du poinçon et de la matrice.

## Description

La présente invention concerne un procédé de réalisation d'un dispositif d'emballage de produits en vrac, notamment de produits de confiserie et en particulier de chocolats, biscuits ou similaires, ces produits étant disposés individuellement dans des alvéoles dudit dispositif d'emballage, dans lequel ces alvéoles sont définies par des coupelles individuelles fixées de manière amovible sur un support de base de ce dispositif.

Elle concerne également un dispositif d'emballage réalisé selon ce procédé.

Certains produits de confiserie fragiles et délicats tels que par exemple les chocolats, les biscuits, les petits fours, les pâtes de fruits etc., qui sont conditionnés dans des boîtes cartonnées, sont présentés individuellement dans des alvéoles réalisés avec des feuilles thermoformées en matière synthétique ou dans des coupelles indépendantes déposées dans ces boîtes.

La présentation dans des alvéoles thermoformées permet, dans certains cas, une mise en boîte automatisée au moyen d'un robot de remplissage. Toutefois, ce mode de présentation ne convient pas systématiquement parce qu'il ne répond pas à tous les critères et aux normes en matière de taux de remplissage ou à certains règlements écologiques en ce qui concerne l'utilisation des matières synthétiques.

La présentation des produits en coupelles individuelles réalisées en papier plissé implique une mise en place manuelle des produits, ce qui bien entendu constitue un inconvénient majeur entraînant une augmentation sensible de leur coût.

Il existe actuellement des procédés de réalisation de dispositifs d'emballage permettant la mise en place automatique de coupelles individuelles. Ces procédés sont notamment décrits dans la demande de brevet anglais GB-A-2 130 546 et dans les deux modèles d'utilité allemands DE-U-92 00 586.1 et DE-U-87 00 015.6. Ces procédés comportent tous une opération de mise en place d'une substance adhésive permettant de coller les coupelles sur le fond d'une boîte. Comme il est important de minimiser le temps nécessaire à la mise en place des coupelles et à leur remplissage, si l'on veut minimiser le coût de production des dispositifs d'emballage, il est important d'utiliser des procédés comportant un minimum d'opération.

La présente invention se propose de pallier cet inconvénient en mettant en oeuvre un procédé et en réalisant un dispositif d'emballage comportant des coupelles individuelles pour le conditionnement et la présentation des produits en vrac, ces produits pouvant être mis en place automatiquement par un robot approprié.

Dans ce but, le procédé selon l'invention est caractérisé en ce que l'on fixe les coupelles au support de base par un emboutissage réalisant une empreinte en trois dimensions, effectué simultanément sur ces deux éléments.

Selon un mode de réalisation préféré du procédé, on réalise ledit emboutissage au moyen d'un poinçon dont l'extrémité a un profil permettant de réaliser ladite empreinte en trois dimensions et d'une matrice dont l'extrémité a un profil complémentaire à celui du poinçon.

On saisit de préférence chaque coupelle par aspiration d'air à travers un alésage réalisé dans le poinçon et relié à une pompe d'aspiration.

Selon une forme de réalisation préférée, ladite empreinte peut avoir la forme d'une crémaillère ou d'un sigle personnalisé.

Dans ce but également, le dispositif d'emballage selon l'invention est caractérisé en ce que les coupelles individuelles et le support de base sont équipés de moyens de fixation permettant leur liaison de façon amovible, ces moyens comprennent une empreinte en trois dimensions réalisée par emboutissage de la coupelle et du support.

La présente invention sera mieux comprise en référence à la description d'exemples de mise en oeuvre du procédé et au dessin annexé dans lequel:
la figure 1 représente une vue schématique en perspective illustrant un dispositif d'emballage selon l'invention,
la figure 2 représente schématiquement un outil agencé pour mettre en oeuvre le procédé selon l'invention,
les figures 3 à 5 illustrent différentes formes de réalisation des moyens de fixation mécanique des coupelles sur le support,
la figure 6 illustre une forme de réalisation d'un poinçon pour fixer les coupelles au support, et
la figure 7 est une vue en coupe verticale du poinçon de la figure 6 et de la matrice qui y est associée.

Les coupelles en papier plissé ont une forme tronconique et sont généralement largement évasées à leur bord supérieur. La juxtaposition de ces coupelles dans une boîte avant la mise en place des produits dans ces coupelles, ne permet pas un remplissage très serré de la boîte à cause de leur forme géométrique. En outre, elles sont très légères et il est quasiment impossible de les positionner à vide de manière précise. Or un tel positionnement est indispensable pour qu'un remplissage automatique soit envisageable.

Ce problème ne se pose pas lorsque la mise en boîte s'effectue manuellement. En effet, dans ce cas, les produits sont déposés dans les coupelles et les coupelles pleines sont placées dans la boîte et peuvent donc être serrées à volonté, le poids des produits assurant leur maintien en position.

Pour assurer un positionnement précis des coupelles vides, on a prévu des moyens pour les fixer au fond de la boîte ou sur un support amovible destiné à être placé au fond de cette boîte, ces moyens de fixation devant toutefois permettre au consommateur de détacher ces coupelles sans les déchirer. Le mode de fixation des coupelles consiste à créer une liaison mécanique entre ladite coupelle et le support. Cette liaison mécanique peut être réalisée par des emboutissages profilés réalisés simultanément sur le fond de la coupelle et le support, de manière à réaliser un accrochage mécanique de ces deux éléments. Un tel emboutissage peut être réalisé au moyen d'un outil qui se déplace perpendiculairement par rapport au fond de la coupelle préalablement placée sur le support et qui réalise une empreinte en trois dimensions à la fois dans ce fond et ce support. De cette manière, ces deux éléments sont mécaniquement liés, mais cette liaison est relativement lâche et permet au consommateur de prélever la coupelle. Le profil peut avoir différentes formes qui seront décrites plus en détail ci-dessous.

En référence à la figure 1, le dispositif d'emballage 10 se compose d'une boîte cartonnée 11 dans laquelle sont disposées un certain nombre de coupelles 12 destinées à recevoir des articles de confiserie tels que des chocolats, des fondants, des pâtes de fruits, des biscuits etc.. Les coupelles vides sont fixées au moyen d'une liaison amovible au fond de la boîte 11 afin que le consommateur puisse les détacher et les retirer de la boîte avec le produit qu'elles contiennent, sans les déchirer, par une simple traction exercée perpendiculairement par rapport au plan du fond de la boîte.

A cet effet, la fixation est effectuée par une empreinte 13 à trois dimensions réalisée par un emboutissage simultané du fond 14 de la coupelle et du fond 15 de la boîte. Le fond 15 de la boîte peut être remplacé par un support constitué, par exemple, par une plaque en carton ou en matière synthétique qui est placée au fond de la boîte 11.

Cette empreinte 13 a, par exemple, la forme d'une crémaillère et peut être réalisée au moyen d'un outil tel que celui représenté par la figure 2. Cet outil se compose d'un poinçon 20 pouvant être déplacé dans le sens de la double flèche A et qui coopère avec une matrice 21 fixe. Ces deux pièces ont des profils 20a et 21a complémentaires.

Une coupelle 22 et un support 23 sont placés entre le poinçon 20 et la matrice 21. Le poinçon est abaissé pour réaliser l'empreinte dans les deux éléments qui sont ainsi fixés l'un à l'autre.

Les figures 3 à 5 montrent d'autres profils d'empreintes permettant d'assurer la liaison temporaire recherchée entre la coupelle et le support. Le profil de la figure 3 comporte un ensemble de cercles concentriques. Le profil de la figure 4 représente une croix. Le profil de la figure 5 représente la lettre G qui peut par exemple correspondre au sigle d'un confiseur.

Les figures 6 et 7 illustrent un mode de réalisation particulièrement avantageux du dispositif de l'invention. Ce dispositif comporte un poinçon 30 portant un sigle personnalisé 31 agencé pour coopérer avec une matrice 32 ayant un profil complémentaire à celui du poinçon. Ce poinçon comporte un alésage 33 débouchant à ses deux extrémités. Une extrémité de l'alésage est liée à une pompe d'aspiration (non représentée). Le poinçon est manipulé par un robot de sorte que ce poinçon peut être placé au-dessus d'une coupelle. La pompe d'aspiration est mise en route de sorte qu'elle aspire une coupelle. Le poinçon est déplacé de manière à amener la coupelle dans la position voulue, en face de la matrice, puis le poinçon est déplacé verticalement de façon à réaliser l'empreinte en trois dimensions.

Ce mode de réalisation est particulièrement avantageux puisqu'il permet au moyen d'un seul dispositif, de saisir les coupelles, de les positionner et de les assujettir au fond de la boîte.

Le fait de réaliser une fixation mécanique des alvéoles présente un certain nombre d'avantages. La mise en place des alvéoles et leur fixation à la boîte demande une seule opération ce qui permet de gagner du temps par rapport aux procédés conventionnels. Il n'est pas nécessaire d'utiliser une matière adhésive, ce qui permet une économie de matière et supprime les problèmes liés au recyclage ou à l'élimination de cette matière. De plus, le procédé selon la présente invention permet d'imprimer un sigle au fond de chaque alvéole, ce qui peut être utilisé à des fins publicitaires ou décoratives.

L'invention n'est pas limitée aux formes de réalisation décrites, mais peut s'étendre à différentes variantes évidentes pour l'homme de l'art.

## Revendications

1. Procédé de réalisation d'un dispositif d'emballage de produits en vrac, notamment de produits de confiserie et en particulier de chocolats, biscuits ou similaires, ces produits étant disposés individuellement dans des alvéoles dudit dispositif d'emballage, dans lequel ces alvéoles sont définies par des coupelles individuelles fixées de manière amovible sur un support de base de ce dispositif, caractérisé en ce que l'on fixe les coupelles au support de base par un emboutissage réalisant une empreinte en trois dimensions, effectué simultanément sur ces deux éléments.

2. Procédé selon la revendication 1, caractérisé en ce que l'on réalise ledit emboutissage au moyen d'un poinçon (20, 30) dont l'extrémité a un profil permettant de réaliser ladite empreinte en trois dimensions et d'une matrice (21, 32) dont l'extrémité a un profil complémentaire à celui du poinçon.

3. Procédé selon la revendication 1, caractérisé en ce que l'on saisit chaque coupelle par aspiration d'air à travers un alésage (33) réalisé dans le poinçon (30) et relié à une pompe d'aspiration.

4. Procédé selon la revendication 1, caractérisé en ce que ladite empreinte a la forme d'une crémaillère.

5. Procédé selon la revendication 1, caractérisé en ce que ladite empreinte a une forme comportant un sigle personnalisé.

6. Dispositif d'emballage de produits en vrac, notamment de produits de confiserie et en particulier de chocolats, biscuits ou similaires, pour la mise en oeuvre du procédé selon la revendication 1, caractérisé en ce que les coupelles individuelles et le support de base sont équipés de moyens de fixation permettant leur liaison de façon amovible, ces moyens comprenant une empreinte (13) en trois dimensions réalisée par emboutissage de la coupelle et du support.
